# EUROPÄISCHE PATENTSCHRIFT

(11) **EP 2 722 485 B1**
(45) Veröffentlichungstag und Bekanntmachung des Hinweises auf die Patenterteilung: **25.07.2018**
(21) Anmeldenummer: 12189450.5
(22) Anmeldetag: 22.10.2012
(51) Int. Cl.: F01D 9/04, F01D 17/16, F04D 29/56

(54) **Innenring für einen Leitschaufelkranz mit verstellbaren Leitschaufeln**
Inner ring for a stator assembly with adjustable vanes
Anneau intérieur pour un stator avec aubes directrices réglables

(43) Veröffentlichungstag der Anmeldung: 23.04.2014
(73) Patentinhaber: MTU Aero Engines AG, 80995 München (DE)
(72) Erfinder: Zotz, Georg, 85778 Haimhausen (DE)

(56) Entgegenhaltungen:
- EP-A2- 1 967 718
- CH-A- 288 242
- DE-A1- 3 018 621
- DE-A1-102009 038 623
- US-A1- 2006 056 963

## Beschreibung

Die vorliegende Erfindung betrifft einen Innenring für einen Leitschaufelkranz mit verstellbaren Leitschaufeln einer Turbomaschine, insbesondere einer Gasturbine, vorzugsweise eines Gasturbinentriebwerks, einen Leitschaufelkranz und eine solche Turbomaschine mit einem solchen Innenring.

Beispielsweise aus der WO 2007/134585 A1 der Anmelderin und der US 7,722,318 B2 sind Leitschaufelkränze mit verstellbaren Leitschaufeln und einem radial inneren Innenring bekannt, der Leitschaufelaufnahmen aufweist, in denen die Leitschaufeln drehbar gelagert sind.

Aus der US 2006/0056963 A1 ist ein Gasturbinentriebwerk mit wenigstens einer Verdichterstufe mit einem inneren Ring und verstellbaren Leitschaufeln bekannt.

Aus der CH 288 242 A ist eine Axialströmungsmaschine, deren Stator einen Kranz verstellbarer Leitschaufeln sowie Mittel zur Abstützung der in Umfangsrichtung mit Abstand voneinander angeordneten Leitschaufeln besitzt, bekannt.

Aus der DE 30 18 621 A1 ist ein Außengehäuse für Axialverdichter oder -turbinen von Strömungsmaschinen, insbesondere Gasturbinentriebwerken, welches unter Einschluß von Luftkammern doppelwandig ausgebildet ist, bekannt.

Solche Innenringe können, insbesondere in transientem Betrieb, teilweise wechselnden und/oder hohen Temperaturgradienten ausgesetzt sein, insbesondere durch das den Leitschaufelkranz durchströmende Arbeitsfluid und/oder eine schleifende Dichtung zwischen Leitschaufelkranz und relativ zu diesem drehenden Rotor. Durch diese Temperaturgradienten können sich in einem Querschnitt, insbesondere einem Meridianschnitt, des Leitschaufelkranzes Temperaturverteilungen ausbilden, die dessen Durchmesser und/oder Form, insbesondere Rundheit, beeinflussen - der Innenring kann sich sozusagen thermisch bewegen.

Hierdurch kann eine Dichtung zwischen Leitschaufelkranz und Rotor beeinträchtigt, insbesondere ein Spalt zwischen Leitschaufelkranz und Rotor vergrößert und/oder ein Einlauf erhöht werden.

Eine Aufgabe der vorliegenden Erfindung ist es, das Betriebsverhalten einer Turbomaschine zu verbessern. Diese Aufgabe wird gelöst durch einen Innenring für einen Leitschaufelkranz mit verstellbaren Leitschaufeln einer Turbomaschine mit den Merkmalen des Anspruchs 1. Anspruch 8 stellt einen Leitschaufelkranz mit einem erfindungsgemäßen Innenring und Anspruch 9 eine Turbomaschine mit einem solchen Leitschaufelkranz

unter Schutz. Die Unteransprüche betreffen vorteilhafte Weiterbildungen.

Eine Turbomaschine nach einem Aspekt der vorliegenden Offenbarung weist eine oder mehrere Verdichter-und/oder eine oder mehrere Turbinenstufen auf. Eine oder mehrere dieser Verdichter-und/oder Turbinenstufen weisen jeweils ein Lauf-und ein Leitgitter auf, wobei eines oder mehrere dieser Leitgitter einen Leitschaufelkranz mit verstellbaren Leitschaufeln nach einem Aspekt der vorliegenden Erfindung aufweisen. Mit besonderem Vorteil wird die Erfindung in Gasturbinen, insbesondere in Gasturbinentriebwerken verwendet, vorzugsweise in einem Nieder-und/oder einem Hochdruckverdichter. Entsprechend betrifft ein Aspekt der vorliegenden Offenbarung einen Nieder- oder Hochdruckverdichter mit einem Innenring nach einem Aspekt der vorliegenden Erfindung.
Ein Leitschaufelkranz nach einem Aspekt der vorliegenden Erfindung weist mehrere Leitschaufeln auf, die verstellbar, insbesondere drehbar, an einem Innenring gemäß der vorliegenden Erfindung gelagert sind. Hierzu können die Leitschaufeln sich radial an dem Innenring abstützen. Zusätzlich oder alternativ können die Leitschaufeln zum Teil, insbesondere mit radial inneren Achszapfen der Leitschaufeln, in durchgehenden oder sacklochartigen Aussparungen auf einer den Leitschaufeln zugewandten Mantelfläche des Innenrings angeordnet bzw. aufgenommen, insbesondere drehbar gelagert sein, wobei in einer Weiterbildung separate Lagerelemente in den Aussparungen angeordnet sein können. Als Leitschaufelaufnahmen im Sinne der vorliegenden Erfindung werden entsprechend insbesondere durchgehende oder sacklochartige Aussparungen bezeichnet, in denen Leitschaufeln drehbar gelagert und/oder radial abgestützt sind. Insbesondere zur Anordnung der verstellbaren Leitschaufeln an dem Innenring wird auf die einleitend genannte WO 2007/134585 A1 der Anmelderin und die US 7,722,318 B2 verwiesen. Ein Innenring gemäß der vorliegenden Erfindung weist eine Anzahl von mehreren Leitschaufelaufnahmen und eine oder mehrere Nuten auf. Die Nuten sind auf einer den Leitschaufeln abgewandten Mantelfläche des Innenrings angeordnet. Wenigstens eine Nut ist, in Umfangsrichtung gesehen, zwischen zwei benachbarten Leitschaufeln bzw. Leitschaufelaufnahmen angeordnet. Die Nut ist im Betrieb der Turbomaschine entweder materialfrei, um die Querschnittsfläche des Innenrings lokal zu reduzieren, oder sie ist wenigstens teilweise mit einem hochwärmeleitenden Material gefüllt. Unter einer Nut im Sinne der vorliegenden Erfindung wird insbesondere eine lokale, vorzugsweise kanalartige, radiale Vertiefung in der Mantelfläche verstanden.
Durch solche Nuten wird die Querschnittsfläche des Innenrings lokal reduziert. Hierdurch kann in einer Ausführung vorteilhaft im Restquerschnitt eine bessere Temperaturverteilung, vorzugsweise eine annähernd bzw. wenigstens im Wesentlichen konstante Temperatur dargestellt werden. Zusätzlich oder alternativ kann durch solche Nuten in einer Ausführung eine Wärmeleitung in Umfangsrichtung des Innenrings beeinflusst, insbesondere begrenzt und/oder reduziert, werden. In einer Ausführung der vorliegenden Erfindung kann durch die Nut bzw. Nuten eine thermische Bewegung des Innenrings, insbesondere im Betrieb, beeinflusst, insbesondere reduziert, und so eine Änderung seines Durchmessers und/oder seiner Form, insbesondere Rundheit, beeinflusst, insbesondere reduziert, werden. Hierdurch kann in einer Ausführung vorteilhaft eine Dichtung zwischen Leitschaufelkranz und Rotor verbessert, insbesondere ein Spalt zwischen Leitschaufelkranz und Rotor und/oder ein Einlauf reduziert und so das Betriebsverhalten, insbesondere ein Wirkungsgrad, einer Turbomaschine verbessert werden.

Eine Anordnung von einer oder mehreren Nuten zwischen Leitschaufelaufnahmen kann vorteilhaft den Querschnitt an dieser Stelle reduzieren, an der er - insbesondere verglichen mit Aussparungen zur Aufnahme der Leitschaufeln, zunächst eine größere Wandstärke aufweisen würde.

In einer Ausführung der vorliegenden Erfindung erstrecken sich eine oder mehrere auf der den Leit-schaufeln abgewandten Mantelfläche des Innenrings angeordnete Nuten, wenigstens im Wesentlichen, in Axialrichtung. Dabei können die Nuten gegen die Axialrichtung in Umfangs- und/oder Radialrichtung geneigt sein. In einer Weiterbildung sind die Nuten geradlinig bzw. weisen eine gerade Mittellinie auf. Hierdurch kann mit minimaler Materialverdünnung eine maximale Meridianquerschnittsreduzierung des Innenrings dargestellt werden.

In einer Ausführung der vorliegenden Erfindung sind eine oder mehrere auf der den Leitschaufeln abgewandten Mantelfläche des Innenrings angeordnete Nuten auf einer oder beiden Stirnseiten bzw. in Axialrichtung gesehen offen. Solche ein- oder beidseitig offenen Nuten können vorteilhaft einfach hergestellt werden. In einer anderen Ausführung der vorliegenden Erfindung sind eine oder mehrere auf der den Leitschaufeln abgewandten Mantelfläche des Innenrings angeordnete Nuten auf einer oder beiden Stirnseiten bzw. in Axialrichtung gesehen geschlossen. Hierdurch kann vorteilhaft eine Leckage von Arbeitsfluid durch die Nut verhindert oder reduziert werden.

Zusätzlich oder insbesondere alternativ zu in Axialrichtung ein-oder beidseitig geschlossenen Nuten kann eine Leckage von Arbeitsfluid durch die Nut(en) verhindert oder reduziert werden, indem in einer Ausführung der vorliegenden Erfindung ein Dichtungsträger die Nut(en), insbesondere stirnseitig bzw. in Axialrichtung gesehen, abdeckt. Der Dichtungsträger kann insbesondere wenigstens im Randbereich offener Nuten auf einer oder beiden Stirnseiten des Innenrings an diesem anliegen, in einer Weiterbildung kann der Dichtungsträger, insbesondere stirnseitig und/oder radial von innen, in die Nut(en) eingreifen.

In einer Ausführung der vorliegenden Erfindung weisen die Nuten in einem Querschnitt senkrecht zur Axialrichtung einen, wenigstens im Wesentlichen, U-förmigen oder V-förmigen Querschnitt auf. Dieser kann in Axialrichtung, wenigstens im Wesentlichen, konstant sein. Dies ist herstellungs- und festigkeitstechnisch vorteilhaft.

Eine auf der den Leitschaufeln abgewandten Mantelfläche des Innenrings angeordnete Nut ist materialfrei, insbesondere um den Querschnitt zu reduzieren und so die Temperaturverteilung im Innenring zu verbessern. Alternativ ist die Nut wenigstens teilweise mit einem hochwärmeleitenden Material gefüllt, insbesondere um bei verbesserter Temperaturverteilung gleichwohl eine bessere Festigkeit darzustellen. Unter einem hochwärmeleitenden Material im Sinne der vorliegenden Erfindung wird insbesondere ein Material mit einer Wärmeleitfähigkeit von wenigstens 40 W/(Km), beispielsweise Stahl, insbesondere wenigstens 200 W/(Km), beispielsweise Aluminium, vorzugsweise wenigstens 300 W/(Km), beispielsweise Kupfer, verstanden.
In einer Ausführung der vorliegenden Erfindung sind zwei oder mehrere auf der den Leitschaufeln abgewandten Mantelfläche des Innenrings angeordnete Nuten, insbesondere wenigstens im Wesentlichen äquidistant, über den Umfang des Innenrings verteilt angeordnet. Hierdurch kann eine vorteilhafte Temperaturverteilung dargestellt werden. Insbesondere hat sich herausgestellt, dass eine Anordnung von einer oder mehreren Nuten zwischen je zwei benachbarten Leitschaufelaufnahmen, d.h. einer oder mehreren Nuten in Umfangsrichtung gesehen nach allen Leitschaufelaufnahmen bzw. Leitschaufeln, thermodynamisch vorteilhaft sein kann. Des Weiteren hat sich herausgestellt, dass eine Anordnung von einer oder mehreren Nuten zwischen je zwei benachbarten Leitschaufelaufnahmepaaren oder Leitschaufelaufnahmetrippeln, d.h. einer oder mehreren Nuten in Umfangsrichtung gesehen nach jeder zweiten bzw. dritten Leitschaufelaufnahme bzw. Leitschaufel, unter thermodynamischen und konstruktiven Aspekten eine optimale Kombination darstellen kann
In einer Ausführung der vorliegenden Erfindung ist der Innenring einteilig ausgebildet. In einer anderen Ausführung weist er zwei oder mehr Segmente auf. In einer Weiterbildung kann eine Stoßkante zwischen in Umfangsrichtung benachbarten Segmenten des Innenrings nutfrei ausgebildet sein, insbesondere, um dort keine Querschnittsschwächung einzuprägen. Gleichermaßen kann an einer Stoßkante zwischen in Umfangsrichtung benachbarten Segmenten des Innenrings auf der den Leitschaufeln abgewandten Mantelfläche eine Nut angeordnet sein, insbesondere, um deren Fertigung zu erleichtern.

Die Nuten können auf der den Leitschaufeln abgewandten Mantelfläche des Innenrings insbesondere spanend ausgebildet werden. Gleichermaßen können sie mit dem Innenring urgeformt, beispielsweise gegossen, oder thermisch oder optisch abgetragen, insbesondere erodiert oder mittels Laser ausgebildet werden.
Weitere Vorteile und Merkmale ergeben sich aus den Unteransprüchen und den Ausführungsbeispielen. Hierzu zeigt, teilweise schematisiert:
- Fig. 1:: einen Meridianschnitt eines Teils eines Gasturbinentriebwerkverdichters mit einem Leitschaufelkranz mit einem Innenring nach einer Ausführung der vorliegenden Erfindung;
- Fig. 2:: einen in Umfangsrichtung um eine halbe Schaufelteilung versetzten Meridianschnitt durch eine Nut des Innenrings der Fig. 1; und
- Fig. 3:: eine perspektivische Ansicht eines Leitschaufelkranzes mit einem Innenring nach einer weiteren Ausführung der vorliegenden Edindung.

Fig. 1 zeigt einen Meridianschnitt eines Teils eines Gasturbinentriebwerkverdichters mit einem Leitschaufelkranz mit einem Innenring 9 nach einer Ausführung der vorliegenden Erfindung, welcher in Fig. 2 in einem in Umfangsrichtung um eine halbe Schaufelteilung versetzten Meridianschnitt vergrößert dargestellt ist.
Der Gasturbinentriebwerkverdichter weist in an sich bekannter Weise einen Rotor 1 mit Laufschaufeln 1.1 auf, die in Axialrichtung (von links nach rechts in Fig. 1) abwechselnd mit Leitschaufeln 2 angeordnet sind. Die Leitschaufeln 2 sind in an sich bekannter Weise auf der den Leitschaufeln zugewandten Mantelfläche 9.1, die die Ringraumkontur definiert, an dem Innenring 9 gelagert. Beispielsweise können die Leitschaufeln 2 Achszapfen aufweisen, welche in Aussparungen im Innenring 9 drehbar gelagert sind, wie dies in Fig. 3 angedeutet ist. Wie dort zu erkennen, können die Leitschaufeln 2 radial äußere Außenzapfen 8 aufweisen, mit denen sie radial außen am Leitschaufelkranz bzw. Gehäuse gelagert sind und mittels der sie verstellt werden können. Ergänzend wird auf die einleitend genannte WO 2007/134585 A1 der Anmelderin und die US 7,722,318 B2 Bezug verwiesen. Zwischen je zwei benachbarten Leitschaufelpaaren, d.h. in Umfangsrichtung nach jeder zweiten Leitschaufel bzw. Leitschaufelaufnahme und somit äquidistant über den Umfang des Innenrings verteilt, ist auf der den Leitschaufeln 2 abgewandten Mantelfläche 9.2 des Innenrings 9, die der den Leitschaufeln zugewandten Mantelfläche 9.1 gegenüberliegt (vgl. Fig. 2), eine Nut 9.3 angeordnet, die sich, wie insbesondere im Meridianschnitt der Fig. 2 erkennbar, im Wesentlichen in Axialrichtung (von links nach rechts in Fig. 2) erstreckt.
Durch diese Nuten 9.3 wird der Meridianquerschnitt des Innenrings an diesen Stellen reduziert, so dass sich im verbleibenden reduzierten Restquerschnitt 9.4 eine vorteilhafte Temperaturverteilung einstellt, welche thermische Bewegungen des Innenrings 9 und damit eine Veränderung des Dichtungsspalts bzw. -einlaufs zwischen Leitschaufelkranz und Rotor 1 reduziert.
Die Nuten 9.3 weisen in einem Querschnitt senkrecht zur Axialrichtung bzw. Zeichenebene der Fig. 2 einen, wenigstens im Wesentlichen, U-förmigen oder V-förmigen Querschnitt auf und sind gemäß einer erfindungsgemäßen Alternative materialfrei.
Die Nuten 9.3 sind, wie in Fig. 2 erkennbar, auf beiden Stirnseiten (links, rechts in Fig. 2) offen. Um gleichwohl eine Leckage von Arbeitsfluid durch die Nuten 9.3 zu reduzieren, weist der Leitschaufelkranz einen Dichtungsträger 13 auf, welcher die auf der den Leitschaufeln abgewandten Mantelfläche 9.2 des Innenrings 9 angeordneten Nut 9.3 auf beiden Stirnseiten abdeckt, wie in Fig. 1 dargestellt.

Fig. 3 zeigt eine perspektivische Ansicht eines Leitschaufelkranzes mit einem Innenring nach einer weiteren Ausführung der vorliegenden Erfindung. Mit der vorstehend mit Bezug auf Fig. 1, 2 erläuterten Ausführung übereinstimmende Merkmale sind durch identische Bezugszeichen bezeichnet, so dass auf die vorstehenden Erläuterungen Bezug genommen wird.

Wie in der Ausführung der Fig. 1, 2 ist der Innenring 9 der Ausführung der Fig. 3 mehrteilig ausgebildet, indem er aus zwei oder mehr Segmenten 10 zusammengesetzt ist, die in Umfangsrichtung aneinander stoßen. Ebenfalls wie in der Ausführung der Fig. 1, 2 ist in Umfangsrichtung zwischen je zwei benachbarten Leitschaufelpaaren bzw. Leitschaufelaufnahmepaaren auf der den Leitschaufeln 2 abgewandten Mantelfläche des Innenrings 9 eine Nut 9.3 angeordnet. Ebenfalls wie in der Ausführung der Fig. 1, 2 werden diese Nuten 9.3 durch einen Dichtungsträger 13 abgedeckt, der ebenfalls in Segmente 14 unterteilt ist, die in Umfangsrichtung aneinander stoßen und radial innen einen Einlaufbelag 15 aufweisen.

### Bezugszeichenliste

- 1: Rotor
- 1.1: Laufschaufeln
- 2: Leitschaufeln
- 8: radial äußere Außenzapfen
- 9: Innenring
- 9.1: den Leitschaufeln zugewandte Mantelfläche
- 9.2: den Leitschaufeln abgewandte Mantelfläche
- 9.3: Nut
- 9.4: Restquerschnitt
- 10: Innenringsegment
- 13: Dichtungsträger
- 14: Dichtungsträgersegment
- 15: Einlaufbelag

## Patentansprüche

1. Innenring (9) für einen Leitschaufelkranz mit verstellbaren Leitschaufeln (2) einer Turbomaschine, mit einer Anzahl von Leitschaufelaufnahmen, mit wenigstens einer Nut (9.3), die auf einer den Leitschaufeln abgewandten Mantelfläche (9.2) des Innenrings angeordnet ist,
**dadurch gekennzeichnet, dass**
die wenigstens eine Nut zwischen zwei Leitschaufelaufnahmen angeordnet ist, und dass die Nut im Betrieb der Turbomaschine entweder materialfrei ist, um die Querschnittsfläche des Innenrings (9) lokal zu reduzieren oder wenigstens teilweise mit einem hochwärmeleitenden Material gefüllt ist.

2. Innenring nach Anspruch 1, **dadurch gekennzeichnet, dass** wenigstens eine auf der den Leitschaufeln abgewandten Mantelfläche des Innenrings angeordnete Nut sich, wenigstens im Wesentlichen, in Axialrichtung erstreckt.

3. Innenring nach einem der vorhergehenden Ansprüche, **dadurch gekennzeichnet, dass** wenigstens eine auf der den Leitschaufeln abgewandten Mantelfläche des Innenrings angeordnete Nut auf einer oder beiden Stirnseiten offen oder geschlossen ist.

4. Innenring nach einem der vorhergehenden Ansprüche, **dadurch gekennzeichnet, dass** wenigstens eine auf der den Leitschaufeln abgewandten Mantelfläche des Innenrings angeordnete Nut in einem Querschnitt senkrecht zur Axialrichtung einen, wenigstens im Wesentlichen, U-förmigen oder V-förmigen Querschnitt aufweist.

5. Innenring nach einem der vorhergehenden Ansprüche, **dadurch gekennzeichnet, dass** mehrere auf der den Leitschaufeln abgewandten Mantelfläche des Innenrings angeordnete Nuten, insbesondere wenigstens im Wesentlichen äquidistant, über den Umfang des Innenrings verteilt angeordnet sind.

6. Innenring nach dem vorhergehenden Anspruch, **dadurch gekennzeichnet, dass** zwischen je zwei benachbarten Leitschaufelaufnahmen, Leitschaufelaufnahmepaaren oder Leitschaufelaufnahmetrippeln, auf der den Leitschaufeln abgewandten Mantelfläche des Innenrings wenigstens eine Nut angeordnet ist.

7. Innenring nach einem der vorhergehenden Ansprüche, **dadurch gekennzeichnet, dass** der Innenring ein- oder mehrteilig ausgebildet ist.

8. Leitschaufelkranz mit verstellbaren Leitschaufeln für eine Turbomaschine, mit einem Innenring nach einem der vorhergehenden Ansprüche, **gekennzeichnet durch** einen Dichtungsträger (13), welcher wenigstens eine auf der den Leitschaufeln abgewandten Mantelfläche des Innenrings angeordnete Nut, insbesondere stirnseitig, abdeckt.

9. Turbomaschine, insbesondere Gasturbine, insbesondere Gasturbinentriebwerk, mit wenigstens einem Leitschaufelkranz nach dem vorhergehenden Anspruch oder einem Innenring nach Anspruch 1 oder einem darauf rückbezogenen Anspruch.

## Claims

1. Inner ring (9) for a guide vane ring, of a turbomachine, that has adjustable guide vanes (2), comprising a number of guide vane receptacles and comprising at least one groove (9.3) that is arranged on a lateral surface (9.2) of the inner ring, which surface is remote from the guide vanes,
**characterized in that**
the at least one groove is arranged between two guide vane receptacles and **in that** the groove, during operation of the turbomachine, is either free of material in order to locally reduce the cross-sectional area of the inner ring (9) or is filled at least in part with a highly heat-conductive material.

2. Inner ring according to claim 1, **characterized in that** at least one groove arranged on the lateral surface of the inner ring that is remote from the guide vanes extends at least substantially in the axial direction.

3. Inner ring according to either of the preceding claims, **characterized in that** at least one groove arranged on the lateral surface of the inner ring that is remote from the guide vanes is open or closed on one or both of the side faces.

4. Inner ring according to any of the preceding claims, **characterized in that** at least one groove arranged on the lateral surface of the inner ring that is remote from the guide vanes has an at least substantially U-shaped or V-shaped cross section in a cross section that is perpendicular to the axial direction.

5. Inner ring according to any of the preceding claims, **characterized in that** a plurality of grooves arranged on the lateral surface of the inner ring that is remote from the guide vanes are arranged so as to be distributed over the circumference of the inner ring, in particular so as to be substantially equidistant.

6. Inner ring according to the preceding claim, **characterized in that** at least one groove is arranged between each two adjacent guide vane receptacles, guide vane receptacle pairs or sets of three guide vane receptacles, on the lateral surface of the inner ring that is remote from the guide vanes.

7. Inner ring according to any of the preceding claims, **characterized in that** the inner ring is formed of one or more parts.

8. Guide vane ring having adjustable guide vanes for a turbomachine, comprising an inner ring according to any of the preceding claims, **characterized by** a seal support (13) which covers, in particular on the side faces, at least one groove arranged on the lateral surface of the inner ring that is remote from the guide vanes.

9. Turbomachine, in particular a gas turbine, in particular a gas turbine engine, comprising at least one guide vane ring according to the preceding claim or comprising an inner ring according to claim 1 or a claim referring thereto.

## Revendications

1. Bague intérieure (9), destinée à une couronne d'aubes directrices pourvue d'aubes directrices réglables (2) d'une turbomachine, comprenant un certain nombre de logements d'aube directrice, au moins une rainure (9.3) ménagée sur une surface d'enveloppe (9.2), opposée aux aubes directrices, de la bague intérieure,
**caractérisée en ce que**
l'au moins une rainure est ménagée entre deux logements d'aube directrice, et **en ce que**, pendant le fonctionnement de la turbomachine, la rainure est soit exempte localement de matériau pour réduire la surface en coupe transversale de la bague intérieure (9) soit est remplie au moins partiellement d'un matériau fortement conducteur de chaleur.

2. Bague intérieure selon la revendication 1, **caractérisée en ce qu'**au moins une rainure ménagée sur la surface d'enveloppe, opposée aux aubes directrices, de la bague intérieure s'étend, au moins sensiblement, dans la direction axiale.

3. Bague intérieure selon l'une des revendications précédentes, **caractérisée en ce qu'**au moins une rainure ménagée sur la surface d'enveloppe, opposée aux aubes directrices, de la bague intérieure est ouverte ou fermée sur une face d'extrémité ou les deux faces d'extrémité.

4. Bague intérieure selon l'une des revendications précédentes, **caractérisée en ce qu'**au moins une rainure ménagée sur la surface d'enveloppe, opposée aux aubes directrices, de la bague intérieure a, dans une vue en coupe transversale perpendiculaire à la direction axiale, une section transversale, au moins sensiblement, en forme de U ou en forme de V.

5. Bague intérieure selon l'une des revendications précédentes, **caractérisée en ce qu'**une pluralité de rainures ménagées sur la surface d'enveloppe, opposée aux aubes directrices, de la bague intérieure sont ménagées de manière répartie, en particulier au moins sensiblement à équidistance, sur la circonférence de la bague intérieure.

6. Bague intérieure selon la revendication précédente, **caractérisée en ce qu'**au moins une rainure est ménagée sur la surface d'enveloppe, opposée aux aubes directrices, de la bague intérieure à chaque fois entre deux logements d'aube directrice adjacents, deux paires de logements d'aube directrice adjacentes ou deux triplets de logements d'aube directrice adjacents.

7. Bague intérieure selon l'une des revendications précédentes, **caractérisée en ce que** la bague intérieure est réalisée en une partie ou en plusieurs parties.

8. Couronne d'aubes directrices pourvue d'aubes directrices réglables destiné à une turbomachine, comprenant une bague intérieure selon l'une des revendications précédentes, **caractérisée par** un support de garniture d'étanchéité (13), qui recouvre, en particulier le côté avant, au moins un rainure ménagée sur la surface d'enveloppe, opposée aux aubes directrices, de la bague intérieure.

9. Turbomachine, en particulier turbine à gaz, en particulier moteur à turbine à gaz, comprenant au moins une couronne d'aubes directrices selon la revendication précédente ou une bague intérieure selon la revendication 1 ou l'une des revendications dépendantes de celle-ci.
